# EUROPÄISCHE PATENTSCHRIFT

(11) **EP 0 491 237 B1**
(45) Veröffentlichungstag und Bekanntmachung des Hinweises auf die Patenterteilung: **19.07.1995**
(21) Anmeldenummer: 91120824.7
(22) Anmeldetag: 04.12.1991
(51) Int. Cl.: B27G 13/04

(54) **Messerkopf**
Cutter head
Tête porte-lames

(30) Priorität: 17.12.1990 DE 9017026 U
(43) Veröffentlichungstag der Anmeldung: 24.06.1992
(73) Patentinhaber: Michael Weinig Aktiengesellschaft, D-97941 Tauberbischofsheim (DE)
(72) Erfinder: Schmitt, Gerhard, W-6971 Grossrinderfeld (DE)
(74) Vertreter: Jackisch-Kohl, Anna-Katharina

(56) Entgegenhaltungen:
- EP-A- 0 182 037
- DE-B- 1 195 934
- DE-C- 492 564
- DE-C- 839 556
- DE-U- 9 010 999
- NL-C- 25 880
- US-A- 2 652 749

## Beschreibung

Die Erfindung betrifft einen Messerkopf nach dem Oberbegriff des Anspruches 1.

Zum Festspannen der Messer bekannter Messerköpfe wird eine Hydrospannbuchse verwendet, bei der über Kolben das Druckmedium zugeführt wird. Dabei werden die Druckteile zum Spannen der Messer nach außen gedrückt, wobei die Messer in den Aufnahmenuten gesichert werden. Nachteilig bei diesen bekannten Messerköpfen ist, daß die Spannkolben im Messerträger radial zwischen den Aufnahmenuten und einer Durchstecköffnung für die Spindel des Messerkopfes liegen, was zu einer Schwächung des Messerträgers im radialen Bereich führen kann. Außerdem können sich die Messer lockern, wenn die Hydrospannbuchse oder ein Spannkolben der Messer leck ist.

Beim gattungsgemäßen Messerkopf (DE-C-839 556) sind die aneinanderliegenden Druckstücke durch ein System von zickzackförmig angeordneten Rollen oder Kugeln gebildet, welche durch an beiden Enden einer entsprechenden Aufnahme vorgesehene Spannteile gegeneinander verspannt werden. Die Rollen oder Kugeln liegen linien- bzw. punktförmig aneinander. Dadurch treten hohe Kräfte zwischen den Druckstücken auf, die zu einem frühzeitigen Verschleiß führen können.

Der Erfindung liegt die Aufgabe zugrunde, den gattungsgemäßen Messerkopf so auszubilden, daß ohne Beeinträchtigung der Spannkraft die Druckstücke nur einem geringen Verschleiß unterworfen sind.

Diese Aufgabe wird beim gattungsgemäßen Messerkopf erfindungsgemäß mit den kennzeichnenden Merkmalen des Anspruches 1 gelöst.

Beim erfindungsgemäßen Messerkopf liegen die Druckstücke mit ihren Schrägflächen aneinander. Dadurch tritt eine erhebliche Verminderung der Flächenpressung an den Druckstücken auf, so daß sie auch bei hohen Spannkräften nur einem geringen Verschleiß unterworfen sind. Beim Verspannen der Druckstücke werden aneinanderliegende Druckstücke entgegengesetzt zueinander verschoben, so daß die Messer einwandfrei verspannt werden. Auf diese Weise lassen sich auch sehr lange Messer über ihre Länge einwandfrei einspannen.

Weitere Merkmale der Erfindung ergeben sich aus den weiteren Ansprüchen.

Die Erfindung wird anhand einiger in den Zeichnungen dargestellter Ausführungsbeispiele näher erläutert. Es zeigen
- Fig. 1: einen erfindungsgemäßen Messerkopf in vereinfachter Darstellung und in Stirnansicht,
- Fig. 2: im Axialschnitt eine in einer Nut des Messerkopfes angeordnete Spanneinheit zum Spannen eines ebenfalls in der Nut liegenden Messers,
- Fig. 3: einen Teil der Spanneinheit nach Fig. 2 in vergrößerter Darstellung,
- Fig. 4 bis 6: jeweils eine weitere Ausführungsform eines erfindungsgemäßen Messerkopfes in Darstellungen entsprechend Fig. 1,
- Fig. 7: in Stirnansicht eine weitere Ausführungsform eines erfindungsgemäßen Messerkopfes mit einem Spannteil zum Spannen von mehreren Spanneinheiten,
- Fig. 8: einen Teil des Messerkopfes nach Fig. 7 in Seitenansicht, wobei nur zwei Druckkeile dargestellt sind,
- Fig. 9: in einer Darstellung entsprechend Fig. 7 eine weitere Ausführungsform eines erfindungsgemäßen Messerkopfes,
- Fig. 10: den Messerkopf nach Fig. 9 in einer Darstellung entsprechend Fig. 8, wobei jedoch nur ein Druckteil dargestellt ist.

Die Messerköpfe nach den Fig. 1 bis 10 werden in Holz- und Kunststoffbearbeitungsmaschinen zum Hobeln, Profilieren und dgl. verwendet. Sie sind beim Einsatz auf einer (nicht dargestellten) Spindel angeordnet und drehfest mit ihr verbunden. Für hohe Vorschubgeschwindigkeiten und hohe Oberflächengüten werden die Messerköpfe vorzugsweise hydraulisch auf der Spindel festgespannt.

Der Messerkopf nach den Fig. 1 bis 3 weist einen zylindrischen Messerträger 1 auf, der längs seines Umfanges mit Abstand hintereinander vorgesehene Aufnahmenuten 2 für darin angeordnete Messer 3 aufweist. Der Einfachheit halber ist in den Zeichnungen jeweils nur eine Aufnahmenut dargestellt worden. Die Nuten 2 haben in Stirnansicht gem. Fig. 1 etwa Trapezform. Sie verjüngen sich nach außen, indem ihre einander gegenüberliegenden Seitenwände 4 und 5 nach außen konvergieren. Der die Seitenwände verbindende Boden besteht aus drei Bodenabschnitten 6, 7, 8. Die Bodenabschnitte 6 und 8 schließen jeweils senkrecht an die Seitenwand 4 bzw. 5 und sind über den etwa senkrecht zum Bodenabschnitt 8 verlaufenden mittleren Bodenabschnitt 7 miteinander verbunden. Er bildet zwischen den Bodenabschnitten 6 und 8 eine Stufe. Der Bodenabschnitt 8 liegt in bezug auf den Umfang des Messerträgers 1 tiefer als der Bodenabschnitt 6. An der längeren Wand 5 liegt das Messer 3 mit seinem vorzugsweise mit einer (nicht dargestellten) etwa achsparallelen Verzahnung versehenen Messerrücken 9 an.

Das Messer 3 ist mit einer Spanneinheit in der Aufnahmenut 2 gesichert. Die Spanneinheit hat ein Druckteil 10 und ein Spannstück 11, das etwa rechteckigen Querschnitt hat. Zur Anlage der Messer 3 ist die eine breitere Längsseite des Spannstückes 11 abgeschrägt und liegt mit der ebenen Schrägfläche 13 an der Brustfläche 14 des Messers an. Die Schrägfläche 13 liegt parallel zur Seitenwand 5 der Aufnahmenut 2. Die radial außen liegende Schmalseite 15 des Spannstückes 11 weist eine Spannut 16 auf.

Das Messer 3 liegt mit seiner von der Messerschneide 17 abgewandten ebenen Schmalseite 18 auf dem Bodenabschnitt 8 auf, kann aber auch Abstand von ihm haben. Mit dem Druckteil 10 wird das Spannstück 11 betätigt, mit dem das Messer 3 in der Aufnahmenut 2 verspannt wird. Das Spannstück 11 erstreckt sich vorzugsweise im wesentlichen über die gesamte axiale Länge des Messerträges 1 und des Messers 3, während das Druckteil 10 kürzer ist als das Spannstück 11 (Fig. 2).

Das Druckteil 10 liegt in einer im Querschnitt U-förmigen Längsnut 19 in der radial innen liegenden Unterseite 12 des Spannteiles 11, die zur radial inneren, ebenen Schmalseite 12 des Spannteiles 11 offen ist und von in Längsrichtung des Spannteiles 11 verlaufenden Seitenwänden 20 und 21 und einem Boden 22 begrenzt wird (Fig. 1). Die Längsnut 19 hat endseitig vorgesehene radiale Verbreiterungen bzw. Vertiefungen 23 und 24 (Fig. 2 und 3), in deren Bereich die Längsnut 19 größere Tiefe hat als im übrigen Bereich. Die Längsnut 19 wird an beiden Enden von Stirnwänden 19a und 19b des Spannteiles 11 begrenzt (Fig. 2). Die Stirnwände sind von Bohrungen 25 und 26 für einen Anschlag 27 und ein Stellteil 28 durchsetzt. Die Bohrungen 25, 26 verlaufen von den Stirnseiten 60 des Spannteiles 11 aus jeweils schräg in Richtung auf den Bodenabschnitt 6.

Das Druckteil 10 besteht aus mehreren, im Ausführungsbeispiel aus sieben Druckkeilen 29 bis 35, die jeweils gleichen runden Querschnitt und trapezförmigen Längsschnitt aufweisen. Die Druckkeile 29 bis 35 sind zu einem Rundstab in Reihe hintereinander angeordnet und liegen aneinander an, wie Fig. 2 zeigt. Die mittleren Druckstücke 30 bis 34 sind jeweils gleich ausgebildet. Jeweils übernächste Druckkeile 30, 32, 34 sind gleich angeordnet, und liegen mit ihrer größeren Grundfläche 36 bis 38 am Nutboden 22 an. Die dazwischen liegenden Druckkeile 31, 33 liegen in ungespanntem Zustand mit ihrer kleineren Grundfläche 39 und 40 am Nutboden 22 an. Die endseitigen Druckkeile 29 und 35 haben im Gegensatz zu den übrigen Druckkeilen 30 bis 34 ungleich lange Seitenflächen 41 bis 44. Die außen liegenden Seitenflächen 41 und 44 sind kürzer als die anderen Seitenflächen 42 und 43, die gleich ausgebildet sind wie die Seitenflächen 45 und 46 der benachbarten Druckkeile 30 und 34, an denen sie anliegen.

Das Druckteil 10 liegt mit dem einen Druckkeil 29 am Anschlag 27 an, der im Ausführungsbeispiel durch eine Schraube gebildet ist. Sie ist in die als Gewindebohrung ausgebildete Bohrung 25 geschraubt ist. An der Seitenfläche 44 des anderen endseitigen Druckkeiles 35 liegt das Stellteil 28 an, das wie der Anschlag 25 als Schraube ausgebildet ist.

Zur Lagesicherung des Druckteiles 10 bzw. seiner Druckkeile 29 bis 35 in der Nut 19 des Spannteiles 11 ist ein Halteteil 47 vorgesehen, das am Spannteil 11 befestigt und vorteilhaft ein Halteblech ist (Fig. 2 und 3). Es ist dünn ausgebildet und mit Schrauben 48 und 49 am Spannteil befestigt. Die Schrauben 48 und 49 werden in Bohrungen 50 und 51 geschraubt, die axial benachbart zur Nut 19 und unterhalb der Bohrungen 25 und 26 in den Stirnwänden 19a, 19b des Spannteiles 11 vorgesehen sind (Fig. 2 und 3).

Die Druckkeile 29 bis 35 bestehen vorzugsweise aus Rundmaterial, so daß sie einfach hergestellt werden können. Sie können aber auch anderen, beispielsweise quadratischen Querschnitt aufweisen. Mit dem Halteblech 47 werden die Druckkeile in ihrer dargestellten Lage gehalten, in der sie mit ihren Seitenflächen bzw. Keilflächen 42 bis 46 und 52 bis 59 aneinanderliegen und in ungespanntem Zustand mit den schmalen bzw. breiten Grundseiten ihres trapezförmigen Querschnittes am Boden der Längsnut 19 anliegen. Wenn die Druckkeile 29 bis 35, wie im Ausführungsbeispiel, kreisförmigen Querschnitt haben, liegen sie mit Linienberührung am Nutboden 22 und am Halteblech 47 an (Fig. 1). In axialer Richtung liegen die Druckkeile zwischen dem Anschlag 27 und dem Stellteil 28. Das Spannstück 11 mit dem Druckteil 10, dem Anschlag 27, dem Stellteil 28 und dem Halteteil 47 kann zu einer vormontierten Einheit verbunden werden, die als Ganzes zur Lagesicherung und Verspannung des Messers 3 in die zugehörige Aufnahmenut 2 eingesetzt wird. Statt der Druck- oder Spannschraube als Stellteil 28 kann auch eine Feder, ein Hydraulik- oder Pneumatikkolben vorgesehen sein, mit dem ein Hydraulik- oder Pneumatikmedium zum Verspannen der Druckkeile 29 bis 35 betätigt werden kann.

Zum Spannen des Messers 3 wird die Druck- oder Spannschraube 28 in Richtung des Pfeiles P in Fig. 3 in die Bohrung 26 des Spannteiles 11 geschraubt. Die Schraube 28 hat am freien Ende ein Druckstück 61, mit dem sie an der Keilfläche 44 des Druckkeils 35 anliegt. Die Achse der Schraube 28 und des Druckstückes 61 liegt senkrecht zur Keilfläche 44.

Beim Hineinschrauben der Schraube 28 drückt ihr Druckstück 61 auf den benachbarten Druckkeil 35, der über seine Keilfläche 46 auf die benachbarte Keilfläche 43 des Druckkeiles 38 eine Schubkraft mit einer horizontalen und vertikalen Kraftkomponente ausübt. Jeder Druckkeil übt seinerseits auf den benachbarten Druckkeil eine entsprechende Schubkraft aus, wodurch das Druckteil 10 gegen den Anschlag 27 und seine mittleren Druckkeile 30, 32, 34 in Richtung des Pfeiles P' in Fig. 2 gegen das Spannteil 11 gedrückt werden. Die Druckkeile 29, 31, 33 und 35 erfahren dagegen eine in Richtung auf den Bodenabschnitt 6 gerichtete Kraft. Das Halteblech 47 wird hierbei so elastisch gebogen, daß es auf dem Bodenabschnitt 6 aufliegt und sich diese Druckkeile über das Halteblech 47 am Bodenabschnitt 6 abstützen können. Unter der auf das Spannteil 11 wirkenden Kraft wird dieses so gegen das Messer 3 gedrückt, daß es fest in der Aufnahmenut 2 zwischen der Schrägfläche 13 des Spannteils und der benachbarten Seitenwand 5 der Aufnahmenut verspannt und dadurch einwandfrei in seiner Lage gesichert wird. Auf die beschriebene Weise lassen sich vor allen Dingen sehr lange Messer 3 über ihre ganze Länge einwandfrei einspannen. Da das Druckteil 10 aus einzelnen, mit Keilflächen aneinanderliegenden Druckstücken besteht, die im Vergleich zur Länge des Spannteiles 11 kurz sind, brauchen die Druckstücke 29 bis 35 nicht genau in bezug auf das Spannteil 11 gefertigt zu sein. Jeweils übernächste Druckstücke werden infolge der beschriebenen Ausbildung auf jeden Fall fest gegen den Nutboden 22 des Spannteiles 11 gedrückt.

Die Ausführungsform nach Fig. 4 unterscheidet sich von dem zuvor beschriebenen Ausführungsbeispiel im wesentlichen dadurch, daß das Druckteil 10' außerhalb der Aufnahmenut 2' in einer Längsnut 19' des Messerträgers 1' liegt. Sie ist im wesentlichen gleich ausgebildet wie die Längsnut 19 beim Ausführungsbeispiel nach den Fig. 1 bis 3 und durch eine Vertiefung im Boden 6' der Aufnahmenut gebildet.
Die Längsnut 19' liegt symmetrisch zur Aufnahmenut 2' und ist durch das Halteblech 47' nach außen verschlossen, das mit seinen Längsrändern auf dem Bodenabschnitt 6' befestigt ist und die in der Längsnut 19' liegenden Druckkeile gegen Herausfallen sichert. Das Spannstück 11' ist bis auf die Längsnut 19 gleich ausgebildet wie das Spannstück 11 nach den Fig. 1 bis 3. Das Druckteil 10' ist gleich ausgebildet wie das Druckteil 10 des zuvor beschriebenen Ausführungsbeispieles. Die Längsnut 19' ist an beiden Enden durch die Stirnseiten des Messerkopfes 1' geschlossen, in denen der Anschlag und das Stellteil in gleicher Weise gelagert sind wie beim vorigen Ausführungsbeispiel. Sie liegen wiederum vertieft, so daß sie nicht axial überstehen. Beim Einschrauben des (nicht dargestellten) Stellteiles üben die mittleren Druckkeile des Druckteiles 10' in der beschriebenen Weise auf das Spannteil 11' eine radial nach außen gerichtete Druckkraft aus, während die jeweils dazwischen liegenden Druckkeile radial nach innen gegen den Boden 22' der Längsnut 19' gedrückt werden. Das Halteteil bzw. Halteblech 47' wird elastisch gebogen und liegt an der ebenen Unterseite 12' des Spannteiles 11' an. Somit wird das Spannteil 11' durch die Druckkeile in der beschriebenen Weise in Pfeilrichtung P' belastet, wodurch das Messer 3' zwischen der Schrägfläche 13' und der Seitenwand 5' der Aufnahmenut 2' verklemmt wird.

Die Ausführungsform nach Fig. 5 unterscheidet sich von der Ausführungsform nach Fig. 4 nur dadurch, daß die Längsnut 19'' zur Aufnahme des Druckteiles 10'' in der Seitenwand 4'' der Aufnahmenut 2'' angeordnet ist. Die Druckkeile des Druckteiles 10'' liegen über das Halteteil bzw. Halteblech 47'' an der dem Messer 3'' gegenüberliegenden Seite des Spannteiles 11'' an. Im übrigen sind auch bei dieser Ausführungsform das Druckteil 10'', das Spannstück 11'' und die Aufnahmenut 2'' gleich ausgebildet wie bei den zuvor beschriebenen Ausführungsformen. Beim Spannvorgang wird das Spannstück 11'' durch die Druckkeile des Druckteiles 10'' in der beschriebenen Weise gegen das Messer 3'' gedrückt, das dadurch in der Aufnahmenut 2'' sicher verspannt wird.

In Fig. 6 ist eine Ausführungsform dargestellt, bei der zum Spannen des Messers 3''' in der Aufnahmenut 2''' des Messerträgers 1''' lediglich das Druckteil 10''' vorgesehen ist, das in der Längsnut 19''' des Messerträgers liegt. Ein Spannstück ist bei dieser Ausführungsform nicht erforderlich. Die Längsnut 19''' ist als achsparallele Vertiefung in der Seitenwand 4''' der Aufnahmenut 2''' ausgebildet. Die (nicht dargestellten) Druckkeile des Druckteiles 10''' sind in der Längsnut 19''' durch das Halteteil 47''' gegen Herausfallen gesichert, das wie beim Ausführungsbeispiel nach Fig. 5 mit seinen Längsrändern in an die Längsnut 19''' anschließenden, nur flachen Vertiefungen in der Seitenwand 4''' der Aufnahmenut 2''' befestigt ist. Das einzuspannende Messer 3''' kann dadurch unmittelbar im Anschluß an diese flachen Vertiefungen an der Seitenwand 4''' anliegen. Die Längsnut 19''' ist in der beschriebenen Weise an ihren Enden durch die Stirnseiten des Messerträgers 1''' geschlossen. Die Druckkeile liegen am (nicht dargestellten) Anschlag und am (nicht dargestellten) Stellteil an, die in den Stirnseiten des Messerträgers 1''' vertieft angeordnet sind. Bei dieser Ausführungsform wirken die Druckkeile des Druckteiles 10''' unmittelbar über das Halteteil 47''' auf das Messer 3'''. Die Spannut 16''' ist vor dem Messer 3''' im Messerträger 1''' vorgesehen und erstreckt sich am Umfang von der Seitenwand 4''' aus in Drehrichtung des Messerträgers 1''' nach vorn.

Die Halteteile 47, 47', 47'' und 47''' haben nicht nur die Aufgabe, die Druckkeile gegen Herausfallen aus den zugehörigen Längsnuten 19, 19' bis 19''' zu sichern, sondern verhindern auch, daß Schmutz in die Längsnuten gelangen kann und dadurch die Druckkeile verschmutzen, wodurch u. U. die leichtgängige Verschiebbarkeit nicht mehr gewährleistet sein könnte.

Bei den Ausführungsformen nach den Fig. 1 bis 6 werden die Druckteile für jedes Messer jeweils einzeln, wie anhand der Ausführungsform nach den Fig. 1 bis 3, betätigt.

Es ist aber auch möglich, daß alle Druckteile mit einer Spannvorrichtung gemeinsam und gleichzeitig betätigt werden können. Zwei solcher Ausführungsformen sind in den Fig. 7, 8 und 9, 10 dargestellt.

Bei der Ausführungsform nach den Fig. 7 und 8 ist anstelle der jedem Druckteil zugeordneten Druck- oder Spannschraube 28 ein einziges Stellteil 63 vorgesehen. Es ist durch einen Stellring gebildet, der auf einer Spindel 64 des Messerträgers 1a sitzt und gegenüber dieser feststellbar ist. An der der einen Stirnseite 65 des Messerträgers 1a zugewandten Unterseite 66 weist der Stellring eine in Seitenansicht gemäß Fig. 8 zickzackförmige Profilierung auf, die beim Drehen des Stellteiles 63 mit den Druckteilen 10a und 10d zusammenwirkt. Die Druckteile sind im wesentlichen gleich ausgebildet wie das Druckteil 10 nach den Fig. 1 bis 3; sie unterscheiden sich lediglich dadurch von diesen, daß die endseitigen Druckstücke 35a und 35d über die Stirnfläche 65 des Messerträgers 1 hinaus verlängert sind. Die überstehenden Enden mit den Stirnflächen 67 und 68 wirken mit der Unterseite 66 bzw. der Profilierung des Stellteiles bzw. - ringes 63 zusammen, an der sie flächig abgestützt sind. In der dargestellten Spannstellung der Druckteile 10a und 10d liegen die Stirnflächen 67 und 68 der Druckteile im Bereich der Erhabenheiten 69 bis 71 der Unterseite 66, während sie vor dem Spannen der Messer 3 in der Aufnahmenut 2 des Messerträgers 1 im Bereich der dazwischen befindlichen Vertiefungen 72 und 73 des Stellringes 63 liegen. Die Profilierung 66 ist so ausgebildet, daß beim Drehen des Stellteiles 63 die Druckkeile sämtlicher Druckteile 10a und 10d gleichzeitig gegeneinander gedrückt werden und in der beschriebenen Weise die Messer 3a in den Aufnahmenuten 2a verspannen. An dem dem Stellteil 63 gegenüberliegenden Ende ist der Anschlag vorgesehen, wie er aus Fig. 2 hervorgeht.

Bei der Ausführungsform nach den Fig. 9 und 10 ist das Stellteil 63' wiederum durch einen Stellring gebildet, mit dem alle Druckteile 10a' gemeinsam und gleichzeitig zum Spannen der Messer 3a' verstellt werden können. Der Stellring 63' unterscheidet sich von dem Stellring 63 gemäß den Fig. 7 und 8 dadurch, daß er keine profilierte Unterseite 66' hat; vielmehr ist die Unterseite als ebene Ringfläche ausgebildet. An dieser Ringfläche liegen die endseitigen Druckstücke 35a' mit ihrer Stirnfläche 67' an. Der Stellring 63' weist ein Innengewinde auf, mit dem er auf einen Außengewindeabschnitt 74 der Spindel 64' geschraubt ist. Mit dem Stellring 63' können wie bei der zuvor beschriebenen Ausführungsform alle Messer 3a' des Messerkopfes über die Druckteile 10a' sowie das Spannteil 11a' gemeinsam einfach und schnell gespannt werden. Hierzu wird der Stellring 63' auf der Spindel 64' in Richtung auf den Messerkopf 1a' geschraubt, wodurch die Druckkeile sämtlicher Druckteile 10a' gemeinsam in der beschriebenen Weise gegeneinander gedrückt und die Messer 3a' verspannt werden.

Selbstverständlich können anstelle der mechanischen Stellteile 63 und 63' auch andere Stellvorrichtungen zum gleichzeitigen Spannen der Messer vorgesehen sein. Beispielsweise können die Druckteile auch gemeinsam über eine hydraulische, pneumatische oder eine andere Stelleinrichtung betätigt werden. In jedem Fall lassen sich die Messer mit den Spann- und Druckteilen oder, wie bei der Ausführungsform nach Fig. 6, auch allein durch die Druckteile einfach und schnell im Werkzeugträger bzw. Messerkopf verspannen.

Bei den Ausführungsformen nach den Fig. 7 bis 10 können die Spanneinrichtungen auch gleich ausgebildet sein wie bei den Ausführungsbeispielen nach den Fig. 4 bis 6.

## Patentansprüche

1. Messerkopf, insbesondere für Hobel- und Profilmesser für Holz- oder Kunststoffbearbeitungsmaschinen, mit einem Messerträger (1, 1', 1'', 1''', 1a), der längs seines Umfanges Aufnahmenuten (2, 2', 2'', 2''', 2a) für Messer (3, 3', 3'', 3''', 3a, 3a') hat, die jeweils mit mindestens einer einen Druckteil (10, 10', 10'', 10''', 10a bis 10d, 10a' bis 10c') enthaltenden Spanneinheit in der Aufnahmenut (2, 2', 2'', 2''', 2a) gehalten sind, wobei das Druckteil (10, 10', 10'', 10''', 10a bis 10d, 10a' bis 10c') aus einer Vielzahl von axial einander benachbarten, aneinander liegenden Druckstücken (29 bis 35) besteht, die mit mindestens einem Stellteil (28, 63, 63') so gegeneinander drückbar sind, daß das Druckteil (10, 10', 10'', 10''', 10a bis 10d, 10a' bis 10c') eine Spannkraft in Richtung auf das Messer (3, 3', 3'', 3''', 3a, 3a') ausübt,
dadurch gekennzeichnet, daß die Druckstücke (29 bis 35) im Längsschnitt des Druckteiles (10, 10', 10'', 10''', 10a bis 10d, 10a' bis 10c') Trapezform haben, und daß jeweils nebeneinander liegende Druckstücke (29 bis 35) mit den Grundseiten (36 bis 38) ihres trapezförmigen Querschnittes am Boden (22) einer Längsnut (19, 19', 19'', 19''') und einer gegenüberliegenden Fläche anliegen.

2. Messerkopf nach Anspruch 1,
dadurch gekennzeichnet, daß die gegenüberliegende Fläche an einem Halteteil (47, 47', 47'', 47''') vorgesehen ist, das die eine offene Längsseite der Längsnut (19, 19', 19'', 19''') verschließt.

3. Messerkopf nach Anspruch 1 oder 2,
dadurch gekennzeichnet, daß die mittleren, zwischen den endseitigen Druckstücken (29, 35) liegenden Druckstücke (30 bis 34) jeweils gleichen, vorzugsweise gleichseitig trapezförmigen Längsschnitt haben, und daß vorzugsweise die endseitigen Druckstücke (29, 35) gleichen Querschnitt wie die mittleren Druckstücke (30 bis 34) aufweisen und im Längsschnitt als ungleichseitiges Trapez ausgebildet sind.

4. Messerkopf nach einem der Ansprüche 1 bis 3,
dadurch gekennzeichnet, daß die freien Stirnflächen (41, 44) der endseitigen Druckstücke (29, 35) mit der größeren Grundseite ihres trapezförmigen Längsschnittes einen größeren spitzen Winkel einschließen als die Seitenflächen (42, 43 und 52 bis 59) der mittleren Druckstücke (30 bis 34) mit der zugehörigen größeren Grundseite.

5. Messerkopf nach einem der Ansprüche 1 bis 4,
dadurch gekennzeichnet, daß die Druckstücke (29 bis 35) runden Querschnitt haben.

6. Messerkopf nach einem der Ansprüche 1 bis 4,
dadurch gekennzeichnet, daß die Druckstücke (29 bis 35) eckigen, vorzugsweise quadratischen Querschnitt haben.

7. Messerkopf nach einem der Ansprüche 1 bis 6,
dadurch gekennzeichnet, daß das Stellteil (28) eine Schraube, vorzugsweise eine Druck- oder Spannschraube ist.

8. Messerkopf nach einem der Ansprüche 1 bis 6,
dadurch gekennzeichnet, daß das Stellteil (28) eine Feder ist.

9. Messerkopf nach einem der Ansprüche 1 bis 6,
dadurch gekennzeichnet, daß das Stellteil (28) eine Kolben-Zylinder-Einheit, vorzugsweise eine Hydraulik- oder Pneumatikeinheit ist.

10. Messerkopf nach einem der Ansprüche 1 bis 9,
dadurch gekennzeichnet, daß das Stellteil (28) an der einen freien Stirnseite (44) des einen endseitigen Druckstückes (35) angreift.

11. Messerkopf nach einem der Ansprüche 1 bis 10,
dadurch gekennzeichnet, daß sich das Druckteil (10, 10', 10'', 10''', 10a bis 10d, 10a' bis 10c') auf der vom Stellteil (28) abgewandten Seite an einem Anschlag (27), vorzugsweise einer Schraube, abstützt.

12. Messerkopf nach einem der Ansprüche 2 bis 11,
dadurch gekennzeichnet, daß die Längsnut (19) in einem Spannteil (11) liegt, der sich am Messer (3) abstützt, und daß vorzugsweise die Längsnut (19) des Spannteiles (11) in deren radial inneren Hälfte liegt und die dem Messer (3) benachbarte, vorzugsweiseschmalere Längsseite (12) mit dem Halteteil (47) abgedeckt ist.

13. Messerkopf nach einem der Ansprüche 1 bis 11,
dadurch gekennzeichnet, daß die Längsnut (19', 19'', 19''') im Messerträger (1', 1'', 1''') vorgesehen ist.

14. Messerkopf nach einem der Ansprüche 1 bis 13,
dadurch gekennzeichnet, daß die Längsnut (19, 19', 19'', 19''') im Querschnitt eckigen, vorzugsweise quadratischen Querschnitt hat, und daß das Druckteil (10, 10', 10'', 10''', 10a bis 10d, 10a' bis 10c') an den Wänden der Längsnut anliegt.

15. Messerkopf nach einem der Ansprüche 12 bis 14,
dadurch gekennzeichnet, daß das Spannteil (11, 11', 11'') im wesentlichen rechteckigen Querschnitt hat, dessen eine, vorzugsweise breitere Längsseite eine Abschrägung (13) aufweist, mit der das Spannteil am Messer (3, 3', 3'', 3''') anliegt.

16. Messerträger nach einem der Ansprüche 12 bis 15,
dadurch gekennzeichnet, daß das Druckteil (10, 10') an der dem Messer (3, 3') benachbarten, vorzugsweise schmaleren und radial zum Messerträger (1, 1') innen liegenden Längsseite (12) des Spannteiles (11, 11') vorgesehen ist.

17. Messerkopf nach einem der Ansprüche 12 bis 15,
dadurch gekennzeichnet, daß das Druckteil (10'') an der dem Messer (3'') gegenüberliegenden, vorzugsweise breiteren Längsseite des Spannteiles (11'') vorgesehen ist.

18. Messerkopf nach einem der Ansprüche 2 bis 15,
dadurch gekennzeichnet, daß das Druckteil (10'''), vorzugsweise unter Zwischenlage des Halteteiles (47'''), an der Brustfläche des Messers (3''') anliegt.

19. Messerträger nach einem der Ansprüche 1 bis 18,
dadurch gekennzeichnet, daß alle Druckteile (10, 10', 10'', 10''', 10a bis 10d, 10a' bis 10c') des Messerträgers (1, 1', 1'', 1''', 1a, 1a') mit einer vorzugsweise hydraulisch und/ oder pneumatisch ausgebildeten Verstellvorrichtung (63, 63') gemeinsam und gleichzeitig verstellbar sind und daß die Verstellvorrichtung (63, 63') vorzugsweise ein Stellring ist, der mit seiner dem Messerträger (1, 1', 1'', 1''', 1a, 1a') benachbarten Ringfläche (66, 66') mit den überstehenden endseitigen Druckstücken (35a, 35d, 35a') der Druckteile (10a bis 10d, 10a' bis 10c') zusammenwirkt.

20. Messerkopf nach Anspruch 19,
dadurch gekennzeichnet, daß die Ringfläche (66) der Stellvorrichtung (63) eine in Seitenansicht etwa zickzackförmige Profilierung mit Erhabenheiten (69 bis 71) und Vertiefungen (72 und 73) aufweist.

## Claims

1. A cutter head, in particular for planing and moulding cutters for wood- or plastics-working machines, with a cutter support (1, 1', 1'', 1''', 1a) provided along its periphery with receiving grooves (2, 2', 2'', 2''', 2a) for cutters (3, 3', 3'', 3''', 3a, 3a') which are each held in the receiving groove (2, 2', 2'', 2''', 2a) by at least one clamping unit containing a pressing part (10, 10', 10'', 10''', 10a to 10d, 10a' to 10c'), wherein the pressing part (10, 10', 10'', 10''', 10a to 10d, 10a' to 10c') comprises a plurality of mutually abutting pressing members (29 to 35) which are axially adjacent to one another and which can be pressed against one another in such a way by at least one adjustment part (28, 63, 63') that the pressing part (10, 10', 10'', 10''', 10a to 10d, 10a' to 10c') exerts a clamping force in the direction of the cutter (3, 3', 3'', 3''', 3a, 3a'), **characterized in that** the pressing members (29 to 35) have a trapezoidal shape in the longitudinal section of the pressing part (10, 10', 10'', 10''', 10a to 10d, 10a' to 10c'), and respectively adjacent pressing members (29 to 35) rest with the base sides (36 to 38) of their trapezoidal cross-section against the base (22) of a longitudinal groove (19, 19', 19'', 19''') and an opposite face.

2. A cutter head according to Claim 1, **characterized in that** the opposite face is provided on a retaining part (47, 47', 47'', 47''') which closes one open longitudinal side of the longitudinal groove (19, 19', 19'', 19''').

3. A cutter head according to Claim 1 or 2, **characterized in that** the middle pressing members (30 to 34) situated between the pressing members (29, 35) at the ends each have the same, preferably mutually trapezoidal longitudinal section, and the pressing members (29, 35) at the ends preferably have the same cross-section as the middle pressing members (30 to 34) and are constructed as a trapezium with unequal sides in longitudinal section.

4. A cutter head according to one of Claims 1 to 3, **characterized in that** the free front ends (41, 44) of the pressing members (29, 35) at the ends form a greater acute angle with the larger base side of their trapezoidal longitudinal section than the lateral faces (42, 43 and 52 to 59) of the middle pressing members (30 to 34) with the associated larger base side.

5. A cutter head according to one of Claims 1 to 4, **characterized in that** the pressing members (29 to 35) have a round cross-section.

6. A cutter head according to one of Claims 1 to 4, **characterized in that** the pressing members (29 to 35) have an angular, preferably square, cross-section.

7. A cutter head according to one of Claims 1 to 6, **characterized in that** the adjusting part (28) is a screw, preferably a pressing or clamping screw.

8. A cutter head according to one of Claims 1 to 6, **characterized in that** the adjusting part (28) is a spring.

9. A cutter head according to one of Claims 1 to 6, **characterized in that** the adjusting part (28) is a piston-cylinder unit, preferably an hydraulic or pneumatic unit.

10. A cutter head according to one of Claims 1 to 9, **characterized in that** the adjusting part (28) engages on one free front end (44) of one pressing member (35) at the end.

11. A cutter head according to one of Claims 1 to 10, **characterized in that** the pressing part (10, 10', 10'', 10''', 10a to 10d, 10a' to 10c') is supported on a stop (27), preferably a screw, on the side remote from the adjusting part (28).

12. A cutter head according to one of Claims 2 to 11, **characterized in that** the longitudinal groove (19) is situated in a clamping part (11) supported on the cutter (3), and the longitudinal groove (19) of the clamping part (11) is preferably situated in the radially inner half thereof and the longitudinal side (12) adjacent to the cutter (3) and preferably narrower is covered by the retaining part (47).

13. A cutter head according to one of Claims 1 to 11, **characterized in that** the longitudinal groove (19', 19'', 19''') is provided in the cutter support (1', 1'', 1''').

14. A cutter head according to one of Claims 1 to 13, **characterized in that** in cross-section the longitudinal groove (19, 19', 19'', 19''') has an angular, preferably square, cross-section, and the pressing part (10, 10', 10'', 10''', 10a to 10d, 10a' to 10c') rests against the walls of the longitudinal groove.

15. A cutter head according to one of Claims 12 to 14, **characterized in that** the clamping part (11, 11', 11'') has a substantially rectangular cross-section, of which a preferably wider longitudinal side has a chamfer (13) with which the clamping part rests on the cutter (3, 3', 3'', 3''').

16. A cutter support [*sic*] according to one of Claims 12 to 15, c**haracterized in that** the pressing part (10, 10') is provided on the longitudinal side (12) of the clamping part (11, 11') which is adjacent to the cutter (3, 3'), is preferably narrower and is situated on the inside radially with respect to the cutter support (1, 1').

17. A cutter head according to one of Claims 12 to 15, **characterized in that** the pressing part (10'') is provided on the longitudinal side of the clamping part (11') which is opposite the cutter (3'') and is preferably wider.

18. A cutter head according to one of Claims 2 to 15, **characterized in that** the pressing part (10''') rests against the front face of the cutter (3''), preferably with the interposition of the retaining part (47''').

19. A cutter support [*sic*] according to one of Claims 1 to 18, **characterized in that** all the pressing parts (10, 10', 10'', 10''', 10a to 10d, 10a' to 10c') of the cutter support (1, 1', 1'', 1''', 1a, 1a') are displaceable jointly and simultaneously by a displacement device (63, 63') constructed preferably hydraulically and/or pneumatically, and the displacement device (63, 63') is preferably an adjustment ring, of which the annular face (66, 66') adjacent to the cutter support (1, 1', 1'', 1''', 1a, 1a') cooperates with the projecting end pressing members (35a, 35d, 35a') of the pressing parts (10a to 10d, 10a' to 10c').

20. A cutter head according to Claim 19, **characterized in that** the annular face (66) of the displacement device (63) has a profile with an approximately zigzag shape as viewed from the side and with raised portions (69 to 71) and depressions (72 and 73).

## Revendications

1. Tête porte-lames, notamment pour lames de rabotage ou de profilage pour machines à bois ou à matières plastiques, comprenant un porte-lames (1, 1', 1'', 1''', 1a) qui présente, le long de sa périphérie des rainures réceptrices (2, 2', 2'', 2''', 2a) pour recevoir des lames (3, 3', 3'', 3''', 3a, 3a') dont chacune est tenue dans la rainure réceptrice (2, 2', 2'', 2''', 2a) par au moins une unité de serrage comprenant elle-même un élément de pression (10, 10', 10'', 10''', 10a à 10d, 10a' à 10c'), l'élément de pression (10, 10', 10'', 10''', 10a à 10d, 10a' à 10c') étant composé de plusieurs pièces de pression (29 à 25) adjacentes dans la direction axiale et en appui l'une contre l'autre, qui peuvent être pressées l'une contre l'autre, à l'aide d'au moins un élément actionneur (28, 63, 63'), de manière que l'élément de pression (10, 10', 10'', 10''', 10a à 10d, 10a' à 10c') exerce une force de serrage en direction de la lame (3, 3', 3'', 3''', 3a, 3a'),
caractérisée en ce que les pièces de pression (29 à 35) ont la forme de trapèzes dans une coupe longitudinale de l'élément de pression (10, 10', 10'', 10''', 10a à 10d, 10a' à 10c') et en ce que les pièces de pression (29 à 35) mutuellement adjacentes sont appuyées par les bases (36 à 38) de leur section en forme de trapèze contre le fond (22) d'une rainure longitudinale (19, 19', 19'', 19''') et contre une surface opposée.

2. Tête porte-lames selon la revendication 1,
caractérisée en ce que la surface opposée est prévue sur un élément de retenue (47, 47', 47'', 47''') qui ferme un côté longitudinal ouvert de la rainure longitudinale (19, 19', 19'', 19''').

3. Tête porte-lames selon une des revendications 1 et 2,
caractérisée en ce que les pièces de pression centrales (30 à 34) qui se trouvent entre les pièces de pression terminales (29, 35) ont de préférence une section longitudinale en forme de trapèze isocèle et en ce que les pièces de pression terminales (29, 35) ont de préférence la même section transversale que les pièces de pression centrales (30 à 34) et sont constituées par des trapèzes non isocèles en coupe longitudinale.

4. Tête porte-lames selon une des revendications 1 à 3,
caractérisée en ce que les surfaces frontales libres (41, 44) des pièces de pression terminales (29, 35) forment avec la grande base de leur section longitudinale en forme de trapèze, un angle aigu plus grand que celui que les surfaces latérales (42, 43 et 52 à 59) des pièces de pression centrales (30 à 34) forment avec la grande base correspondante.

5. Tête porte-lames selon une des revendications 1 à 4,
caractérisée en ce que les pièces de pression (29 à 35) ont une section transversale ronde.

6. Tête porte-lames selon une des revendications 1 à 4,
caractérisée en ce que les pièces de pression (29 à 35) ont une section transversale anguleuse, de préférence carrée.

7. Tête porte-lames selon une des revendications 1 à 6,
caractérisée en ce que l'élément actionneur (28) est une vis, de préférence une vis de pression ou de serrage.

8. Tête porte-lames selon une des revendications 1 à 6,
caractérisée en ce que l'élément actionneur (28) est un ressort.

9. Tête porte-lames selon une des revendications 1 à 6,
caractérisée en ce que l'élément actionneur (28) est une unité à piston et cylindre, de préférence une unité hydraulique ou pneumatique.

10. Tête porte-lames selon une des revendications 1 à 9,
caractérisée en ce que l'élément actionneur (28) attaque une face terminale libre (44) d'une pièce de pression terminale (35).

11. Tête porte-lames selon une des revendications 1 à 10,
caractérisée en ce que, sur le côté le plus éloigné de l'élément actionneur (28), l'élément de pression (10, 10', 10'', 10''', 10a à 10d, 10a' à 10c') prend appui sur une butée (27), de préférence sur une vis.

12. Tête porte-lames selon une des revendications 2 à 11,
caractérisée en ce que la rainure longitudinale (19) se trouve dans un élément de serrage (11) qui prend appui sur la lame (3), et en ce que la rainure longitudinale (19) de l'élément de serrage (11) se trouve de préférence dans la moitié radialement intérieure de cet élément et que le côté longitudinal (12) adjacent à la lame (3), de préférence plus étroit, est recouvert par l'élément de retenue (47).

13. Tête porte-lames selon une des revendications 1 à 11,
caractérisée en ce que la rainure longitudinale (19', 19'', 19''') est prévue dans le porte-lames (1', 1'', 1''').

14. Tête porte-lames selon une des revendications 1 à 13,
caractérisée en ce que la rainure longitudinale (19, 19', 19'', 19''') a en section transversale une section anguleuse, de préférence carrée, et en ce que l'élément de pression (10, 10', 10'', 10''', 10a à 10d, 10a' à 10c') est appuyé contre les parois de la rainure longitudinale.

15. Tête porte-lames selon une des revendications 12 à 14,
caractérisée en ce que l'élément de serrage (11, 11', 11'') a une section transversale sensiblement rectangulaire dont un côté longitudinal, de préférence plus large, présente un chanfrein (13) par lequel l'élément de serrage est en appui contre la lame (3, 3', 3'', 3''').

16. Tête porte-lames selon une des revendications 12 à 15,
caractérisée en ce que l'élément de pression (10, 10') est prévu sur le côté longitudinal (12) de l'élément de serrage (11, 11') qui est adjacent à la lame (3, 3'), de préférence plus étroit et situé en position radialement intérieure par rapport au porte-lames (1, 1').

17. Tête porte-lames selon une des revendications 12 à 15,
caractérisée en ce que l'élément de pression (10'') est prévu sur le côté longitudinal de l'élément de serrage (11''), de préférence plus large, qui est à l'opposé de la lame (3'').

18. Tête porte-lames selon une des revendications 2 à 15,
caractérisée en ce que l'élément de pression (10''') est en appui contre la surface de poitrine de la lame (3''), de préférence avec interposition de l'élément de retenue (47'').

19. Tête porte-lames selon une des revendications 1 à 18,
caractérisée en ce que tous les éléments de pression (10, 10', 10'', 10''', 10a à 10d, 10a' à 10c') du porte-lames (1, 1', 1'', 1''', 1a, 1a') peuvent être réglés conjointement et simultanément à l'aide d'un dispositif actionneur (63, 63') de préférence de construction hydraulique et/ou pneumatique, et en ce que le dispositif actionneur (63, 63') est de préférence une bague d'actionneur qui coopère par sa surface annulaire (66, 66') adjacente au porte-lames (1, 1', 1'', 1''', 1a, 1a') avec les pièces de pression terminales (35a, 35b, 35a') débordantes des éléments de pression (10a à 10d, 10a' à 10c').

20. Tête porte-lames selon la revendication 19,
caractérisée en ce que la surface annulaire (66) du dispositif actionneur (63) présente, en vue de côté, un profil à peu près en forme de zigzag qui comprend des protubérances (69 à 71) et des creux (72 et 73).
